# EUROPÄISCHE PATENTSCHRIFT

(11) **EP 0 695 687 B1**
(45) Veröffentlichungstag und Bekanntmachung des Hinweises auf die Patenterteilung: **30.12.1998**
(21) Anmeldenummer: 95107013.5
(22) Anmeldetag: 09.05.1995
(51) Int. Cl.: B65B 13/06

(54) **Vorrichtung zum Umreifen von Packgut**
Device for strapping goods
Dispositif pour cercler des marchandises emballées

(30) Priorität: 16.06.1994 DE 4420912
(43) Veröffentlichungstag der Anmeldung: 07.02.1996
(73) Patentinhaber: SIGNODE BERNPAK GmbH, D-46535 Dinslaken (DE)
(72) Erfinder: Schurig, Karl, D-42897 Remscheid (DE)
(74) Vertreter: Patentanwälte Ostriga & Sonnet

(56) Entgegenhaltungen:
- DE-A- 1 586 954
- DE-A- 2 640 050

## Beschreibung

Die Erfindung betrifft eine Vorrichtung zum Umreifen von Packgut nach dem Oberbegriff des Anspruchs 1.

Bei Umreifungsmaschinen derjenigen Art, von der die Erfindung ausgeht, wird das Umreifungsmittel, bei modernen Maschinen nahezu ausschließlich verschweißbares, thermoplastisches Kunststoffband, mittels einer Fördereinrichtung durch den das auf einem Packtisch oder Rollengang bereitgestellte Packgut umrundenden Führungsrahmen mittels einer Fördereinrichtung eingeschossen. Dies geschieht, je nach Maschinentyp, entweder nahe dem Umreifungsmittel-Vorrat oder im Bereich des Umreifungsmittel-Verschlußaggregats, wobei diese Fördereinrichtungen in der Regel aus walzenförmigen Rollenpaaren mit mindestens einer angetriebenen Rolle bestehen, wobei das zwischen den Rollen gefaßte Umreifungsmittel vorgeschoben wird. Mit zunehmender Umreifungsmittel-Förderung nimmt der freie, geschobene Umreifungsmittelabschnitt an Länge stetig zu, und die Sicherheit des Umreifungsmittelumlaufs innerhalb des Umreifungsmittel-Führungsrahmens ist entsprechend zunehmend von der Qualität des Bandes, insbesondere von dessen Knicksteifigkeit abhängig. Andererseits weisen Umreifungsmittel-Führungsrahmen in der Regel vier zwar abgerundete Eckbereiche auf, die jedoch auch bei sorgfältiger Fertigung dem voreilenden Umreifungsmittelende einen besonderen Widerstand entgegensetzen können. Bei großen Maschinen, so insbesondere bei sogenannten 'Verpackungspressen' beträgt die Länge des Umreifungsmittel-Führungsrahmens, in den das Umreifungsmittel geladen werden muß, 12 Meter und mehr. Hieraus wird ersichtlich, daß das Einschießen von Umreifungsmittel in einen Umreifungsmittel-Führungsrahmen durchaus problematisch sein und zu erheblichen Betriebsstörungen führen kann.

Man hat deshalb zusätzlich zu der dem Umreifungsmittel-Vorrat bzw. dem Verschlußaggregat zugeordneten Fördereinrichtung noch einen Zwischenförderer angeordnet, und zwar an einer Position innerhalb des Umreifungsmittel-Führungsrahmens, an der das mit der Fördereinrichtung transportierte Umreifungsmittel etwa 2/3 seines gesamten Umlaufweges zurückgelegt hat.

Die GB-A-2 082 138, von der die Erfindung entsprechend den Merkmalen des Oberbegriffs des unabhängigen Anspruchs ausgeht, zeigt und beschreibt eine halbautomatische Umreifungsvorrichtung, bei der das führende Ende des Umreifungsmittels zwischen zwei Rollen eingeführt wird, deren prismatische Umfangsprofile an den Längskanten des Umreifungsmittels angreifen. Eine der Rollen ist raumfest gehalten und drehbar angetrieben. Über Friktion dieser angetriebenen Rolle am Umreifungsmittel und dieses an der zweiten Rolle wird letztere ebenfalls drehangetrieben. Nur diese zweite Rolle ist gegen Wirkung einer Feder innerhalb einer vom Umreifungsmittel definierten Ebene auf das Umreifungsmittel zu gespannt bzw. seitlich nach außen, (z.B. bezüglich Fig. 9 nach außen weg) gelagert.

Dadurch ist es möglich, daß bei Querzug am Umreifungsmittel dieses aus dem Antriebsbereich zwischen den beiden Rollen und freikommen kann, wobei das Band einerseits zur Seite aus der prismatischen Führung der ersten Rolle austritt und dabei die andere Rolle gegen Wirkung der Feder zur Seite drängt.

Fig. 9 der GB-A soll dies verdeutlichen. Nun liegen aber die tatsächlichen Verhältnisse keineswegs so wie darstellt. Da nur die eine Rolle zur Seite beweglich ist, die andere Rolle aber raumfest angeordnet bleibt, stellen sich an den beiden Längskanten des Umreifungsmittels völlig unterschiedliche Kräfte ein, wenn das Umreifungsmittel quer zu der von ihm definierten Ebene in Richtung des Pfeiles in Fig. 9 der GB-A-2 082 138 aus dem Bereich zwischen den Rollen herausgezogen werden soll. Das bedeutet, daß eine der beiden Längskanten des Bandes eher freikommt als die andere Längskante.

Das Freikommen des Bandes beim Bandrückzug mittels einer Spanneinrichtung geschieht unter Einsatz hoher Kräfte, so daß das Band grundsätzlich peitschenartig freikommt. Aufgrund einer Rollenanordnung entsprechend der GB-A-2 082 138 entsteht ein Effekt, der das Umreifungsmittel von der räumlich feststehenden Rolle weg schleudert, womit die Gefahr verbunden ist, daß das Band nicht in der korrekten Position sich am Packgut anlegt.

Hiervon ausgehend, liegt der Erfindung die Aufgabe zugrunde, eine Vorrichtung der im Oberbegriff des Anspruches 1 näher umrissenen Art bereitzustellen, bei der der Zusatzförderer erheblich einfacher ausgestaltet ist. Ein weiterer Aspekt der Erfindung betrifft eine vereinfachte Möglichkeit zum Lüften mindestens einer Rolle des Zusatzförder-Rollenpaares. Des weiteren sollen die von den Rollen des Zusatzförderers auf das Umreifungsmittel ausgeübten Kräfte möglichst gering sein, in keinem Falle aber zu Betriebsstörungen führen können.

Die Erfindung löst die Aufgabe in Verbindung mit den Merkmalen des Oberbegriffs des Patentanspruchs 1 durch dessen kennzeichnenden Merkmale. Danach ist vorgesehen, daß jede Rolle an dem einen Ende einer Rollenachse angeordnet ist, welche von einer entfernt von der Rolle schwenkgelagerten Aufnahme gehalten ist, und daß die Rollen derart miteinander synchronisiert sind, daß das Ausschwenken der einen Rolle zwangsweise dazu führt, daß die zweite Rolle entsprechend ausgeschwenkt wird.

Entsprechend der vorliegenden Erfindung sind beide Rollen gegen Wirkung einer Federkraft jeweils vom Umreifungsmittel weg nach außen verlagerbar, insbesondere verschwenkbar angeordnet. Die Bewegungen der Rollen erfolgen synchron und zwangsweise. Damit kann auch der oben beschriebene Peitscheneffekt vermieden werden, weil diese Zwangssynchronisation und -steuerung beider Rollen und des Zusatzförderer unterschiedliche Angriffskräfte an den beiden Umreifungsmittel-Längskanten vermeidet.

Weitere Ausgestaltungen der Erfindung sowie zweckmäßige und vorteilhafte Merkmale sind in den Unteransprüchen angegeben und ergeben sich auch aus der nachfolgenden Beschreibung der Erfindung anhand eines Ausführungsbeispiels unter Bezugnahme auf die Zeichnungen. Darin zeigen:
- Fig. 1: eine schematische Ansicht einer als 'Verpackungspresse' ausgestalteten Umreifungsmaschine,
- Fig. 2: die wesentlichen Teile eines Zusatzförderers entsprechend der Erfindung in der Umreifungsmittel-Förderphase,
- Fig. 3: eine Stirnansicht in Richtung des Ansichtspfeiles III der Fig. 2,
- Fig. 4: eine der Fig. 2 entsprechende Darstellung, wobei nun die Rollen des Zusatzförderers zur Freigabe des Umreifungsmittels gelüftet sind,
- Fig. 5: eine der Fig. 3 entsprechende Stirnansicht auf Fig. 4, und
- Fig. 6: bis 9 im wesentlichen den Fig. 2 bis 5 entsprechende Darstellung, wobei im Bereich des Zusatzförderers zusätzliche, das Umreifungsmittel während des Förderns rückhaltende Klappen vorgesehen sind.

Die in Fig. 1 insgesamt mit 10 bezeichnete Vorrichtung dient zum Umreifen von insbesondere kompressiblem Packgut 11 wie Wellpappelagen o.dgl. umfaßt zunächst einen bodennah angeordneten Umreifungsmittelvorrat 12 mit auf einer Trommel 13 aufgewickeltem Umreifungsmittel 14, insbesondere thermisch verschweißbarem Kunststoffband.

An Pfosten 15, 15' ist ein Querträger 16 in Richtung des Doppelpfeils 17 vertikal verfahrbar angeordnet. Der Querträger 16 bildet eine Pressplatte zum Komprimieren des Packguts 11 aus bzw. ist deren Bestandteil und lagert auf seiner Oberseite ein nur grob angedeutetes, an sich bekanntes Umreifungsmittel-Verschlußaggregat 18, welches der Ausbildung eines Verschlusses einander überlappender Umreifungsmittel-Enden des später um das Packgut 11 gestrafften Umreifungsmittels dient. Dem Verschlußaggregat 18 ist ein Umreifungsmittelspeicher 19 zugeordnet, der wie das Verschlußaggregat 18 bewegungseinheitlich und somit synchron mit der Pressplatte 16 angetrieben und geführt ist.

Sowohl den Pfosten 15, 15' als auch dem Querträger 16 sind Umreifungsmittelführungen 20 bis 23 in Gestalt von geraden Kanälen bzw. Kanalabschnitten bekannter Bauart zugeordnet. Ebenfalls bekannt ist es, das portalartige Umreifungsmittelführungskanalgebilde 20 bis 23 dadurch zu einem in sich geschlossenen Umreifungsmittel-Führungsrahmen auszubilden, daß bodenseitig eine das Packgut 11 oder die Palette, auf dem es lagert, unterfahrende Lanze bzw. ein Bajonett 24 angeordnet ist, das ebenfalls einen geradlinigen Umreifungsmittelführungskanal enthält.

Damit das Umreifungsmittel 14 um das Packgut 11 geführt werden kann, muß es zunächst einmal dem Verschlußaggregat 18 zugeführt werden. Hierzu ist eine Umreifungsmittel-Einschußvorrichtung 25 unmittelbar hinter dem Umreifungsmittelvorrat 13 vorgesehen, die mittels Umreifungsmittel-Förderrollen 26, von denen wenigstens eine maschinell angetrieben und die andere mit dieser zwangsgekuppelt ist, an der mit 27 bezeichneten Umreifungsmittel-Einspeisung das Umreifungsmittel 14 in eine Umreifungsmittelführung 28 vorschieben, die neben der pfostenartigen Umreifungsmittelführung 21 und zu ihr parallel (bezüglich der Zeichnung hinter ihr) angeordnet ist. An dieser Umreifungsmittelführung 28 ist eine Umreifungsmittel-Umlenkung 29 vertikalbeweglich angeordnet, die die Aufgabe hat, das Umreifungsmittel 14 jeweils an der Stelle, an der sich die Umreifungsmittel-Umlenkung 29 befindet, an eine horizontal angeordnete Umreifungsmittel-Überleitung 30 zu übergeben, die es zum Verschlußaggregat 18 weiterführt. Beim Ausführungsbeispiel geschieht dies durch den Umreifungsmittelspeicher 19 hindurch. Sobald das führende freie Umreifungsmittelende eine Sollposition im Verschlußaggregat 18 erreicht hat, ist die Ausgangsstellung für eine erste Umreifung eines Packguts 11 erreicht.

Senkrecht zur Zeichenebene ist das zu umreifende Packgut 11 in die Umreifungszone gefördert worden. Das Umreifungsmittel 14 wird mittels einer wiederum zwei Förderrollen aufweisenden sowie dem Verschlußaggregat 18 zugeordneten Fördereinrichtung 32 vorgeschoben, und zwar bezüglich Fig. 1 entgegen dem Uhrzeigersinn durch die Umreifungsmittelführungen 20, 21, 24, 22, und 23 sowie durch die jeweils dazwischen in der Umreifungsmittel-Bahn befindlichen Umreifungsmittel-Umlenkungen 33 bis 36, bis das vordere Ende des Umreifungsmittels 14 wieder in das Verschlußaggregat 18 gelangt.

Schon während dieses Herumführens des Umreifungsmittels oder sofort danach, senken sich Pressplatte 16, Verschlußaggregat 18 und Bandspeicher 19 nach unten auf die Oberseite des Packguts 11, welches nun je nach Beschaffenheit und Anforderung entsprechend stark komprimiert wird. Um sodann das Umreifungsmittel 14 um das komprimierte Packgut 11 zu straffen, wird der Antrieb der Umreifungsmittel-Förderrollen 32 reversiert, so daß diese das vom Umreifungsmittelvorrat 12 herangeführte Umreifungsmittel 14 zurückziehen, während das andere Umreifungsmittelende mittels einer Klemme am Verschlußaggregat 18 festgehalten wird. Aufgrund des Umreifungsmittelrückzugs wird das Umreifungsmittel 14 innen aus sämtlichen Umreifungsmittelführungen herausgezogen, die dazu in bekannter Weise ausgebildet sind, beispielsweise also flexible Lippen oder gegen Federwirkung öffnende Klappen aufweisen.

Aus vorstehender Beschreibung ist ersichtlich, daß der aus den Umreifungsmittelführungen 20-23 sowie den Umreifungsmittel-Umlenkungen 33-36 ausgebildete Umreifungsmittel-Führungsrahmen 31 eine sehr lange Umlaufbahn für das Umreifungsmittel darstellt.

Es ist daher verständlich, daß Schwierigkeiten in der Umreifungsmittelzuführung auftreten können, wenn man es ausschließlich der Fördereinrichtung 32 überläßt, das Umreifungsmittel in einer das Packgut 11 umrundenden Art und Weise durch den Umreifungsmittel-Führungsrahmen 31 zu schießen. Aus diesem Grunde ist es bereits bekannt, zusätzlich zu der Fördereinrichtung 33 einen mit 37 bezeichneten Zusatzförderer dem Umreifungsmittel-Führungsrahmen 31 zuzuordnen bzw. in die Umlaufbahn des Umreifungsmittels 14 zu integrieren. Dabei hat es sich als vorteilhaft erwiesen, den Zusatzförderer 37 an einer Stelle des Umreifungsmittel-Führungsrahmens 31 anzuordnen, an der das von der Fördereinrichtung 32 transportierte Umreifungsmittel 14 etwa 2/3 seiner Wegstrecke für eine vollständige Umreifungsmittel-Führungsrahmen-Füllung zurückgelegt hat. Folgerichtig ist daher bei dem in Fig. 1 dargestellten Ausführungsbeispiel der Zusatzförderer 37 hinter der dritten Umreifungsmittel-Umlenkung 35 im Bereich des zweiten vertikalen Rahmenabschnitts 22 vorgesehen.

Entsprechend Fig. 2, anhand der ein erstes Ausführungsbeispiel der Erfindung erläutert wird, weist der Zusatzförderer 37 - zunächst in Übereinstimmung mit dem Stand der Technik - zwei Rollen 38 und 39 zur Förderung des Umreifungsmittels 14 auf, deren Achsen nicht vor und hinter der durch die Bewegung des Umreifungsmittels 14 definierten Umlaufbahn angeordnet, sondern zu den beiden Seiten der Umlaufbahn, und die Achsen 40 und 41 durchsetzen diese im wesentlichen lotrecht. Die Folge davon ist, daß das dargestellte, im Querschnitt flachrechteckige Band als Umreifungsmittel 14 mit den schmalen Längskanten 14' von den Rollen 38 und 39 kontaktiert wird, die als flache scheibenförmige Räder ausgebildet sind.

Im einzelnen ist die Anordnung so getroffen, daß die Rolle 38 von einem Motor 45 drehantreibbar ist und daß auf dem der Rolle 38 entfernten Ende der Achse 40 ein Zahnritzel 46 drehfest angebracht ist, das mit einem Zahnritzel 47 kämmt, welches am zugeordneten Ende der Achse 41 sitzt, deren anderes Ende die zweite Rolle 39 trägt.

Zur Halterung der beschriebenen Teile dienen zwei Aufnahmen 48 und 49, die jeweils um eine zur Zeichenebene senkrecht und somit zur Längsrichtung des Umreifungsmittels 14 bzw. zur Umlaufbahn des Umreifungsmittels 14 parallele Achse 50 bzw. 51 in Richtung der in Fig. 4 der dargstellten Pfeile 52 und 53 schwenkbar sind. Die Anordnung der Schwenkachsen 50 und 51 ist bewußt nahe an den Zahnrädern 46 und 47 vorgenommen, damit diese stets, d.h. auch im Falle der auseinandergeschwenkten Position nach Fig. 4 ihren kämmenden Eingriff nicht verlieren.

Die beiden Rollen 38 und 39 sind mittels einer Feder 54 kraftschlüssig gegeneinander gespannt. Die Feder 54 ist als Zugfeder ausgebildet und über von gegenüberliegenden Seiten erreichbaren Stellspindeln 55 in ihrer Federkraft einstellbar.

Der Walzenspalt wird begrenzt durch unabhängig voneinander einstellbare Anschläge 56, die ebenfalls als Schraubspindeln ausgebildet sind und an einer zentralen Aufnahme 57 lagern, die mit einer in den Fig. 2 und 4 nicht dargestellten, in Fig. 1 jedoch mit 58 angedeuteten maschinenfesten Konsole verbunden ist. Die freien Enden der verstellbaren Anschlagspindeln 56 dienen als Anschläge für die Zentralstege der Halter 48 und 49, wie aus Fig. 2 und auch aus Fig. 4 ersichtlich ist. Da jeder Aufnahme 48 und 49 eine eigene Stellspindel 56 zugeordnet ist, kann eine Seitenjustierung des Walzenspaltes vorgenommen werden, d.h. die Rollen 38 und 39 können in ihrer exakten Querlage zum Umreifungsmittel 14 ausgerichtet werden.

Im übrigen ist die Konstruktion ergänzend noch so ausgeführt, daß mittels einer nicht im einzelnen dargestellten Hebelmechanik 59 das Ausschwenken z.B. der Rolle 38 in Richtung des Pfeiles 52 zwangsweise dazu führt, daß die zweite Rolle 39 entsprechend in Richtung des Pfeiles 53 ausgeschwenkt wird, auch wenn auf diese selbst keine diesbezügliche Kraft unmittelbar einwirkt.

Die das Umreifungsmittel 14 an dessen Längskanten reibschlüssig antreibenden Umfangsflächen der Rollen 38 und 39 sind, wie es die Fig. 2 und 4 deutlich veranschaulichen, konkav ausgebildet, insbesondere V-förmig gepfeilt. Dadurch wird eine exakte Zentrierung des Umreifungsmittels 14 im Rollenspalt gewährleistet und andererseits auch das Ausweichen der Rollen 38 und 39 nach außen (Pfeile 52 und 53) begünstigt, wenn das Umreifungsmittel 14 in Richtung des Pfeiles 60 abgezogen wird. Diese Situation ist schematisch in Fig. 4 dargestellt, und Fig. 5 gibt die zugehörige Ansicht wieder.

Während beim Ausführungsbeispiel entsprechend den Fig. 2 und 5 das Lüften der Rollen 38 und 39 durch Zug am Umreifungsmittel 14 in Richtung des Pfeiles 16 unmittelbar erfolgt, ist in den Fig. 6 bis 9 noch eine weitere Ausführungsform dargestellt, die sich von der erstbeschriebenen dadurch unterscheidet, daß zusätzlich als Umreifungsmittel-Rückhaltebleche dienende Klappen 61 bzw. 62 vorhanden sind, die den Umreifungsmittel-Führungskanal 31 auch im Bereich des Zusatzförderers 37 zur Innenseite des Rahmens 31 abdecken. Der wesentliche Unterschied zur ersten Ausführungsform besteht darin, daß im Falle des Abzugs des Umreifungsmittels 14 in Richtung des Pfeiles 60 das Umreifungsmittel 14 sich aus den Klappen herausschält, wobei es die Klappen öffnet. Da die Klappen 61 und 62 bewegungseinheitlich mit den Rollen 38 und 39 verbunden sind, indem sie beim Ausführungsbeispiel ebenfalls an den Haltern 48 und 49 angebracht sind, führt dies dazu, daß die Rollen 38 und 39 bereits gelüftet sind, wenn das sich aus den Klappen 61 herausschälende Umreifungsmittel 14 die Position der Rollen 38 und 39 erreicht. Erst dann, wenn das Umreifungsmittel 14 auch aus dem Bereich der Klappen 62 herausgezogen ist, gehen die Rollen 38 und 39 von ihrer Freigabeposition (Fig. 8 und 9) wieder in die Position entsprechend den Fig. 6 und 7 zurück, in der sie ein neu ankommendes Umreifungsmittel 14 fassen und fördern können.

Beiden beschriebenen Ausführungsformen ist dieselbe Wirkungsweise gemeinsam. Das Lüften mindestens einer Rolle 38 oder 39, beim Ausführungsbeispiel das synchrone Lüften beider Rollen 38 und 39 zugleich, geschieht entweder unmittelbar durch Zugangriff des Umreifungsmittels 14 an den Umfangsflächen der Rollen 38 und 39 (Fig. 2 bis 5) oder mittelbar dadurch, daß das Umreifungsmittel 14 unmittelbar an den Klappen 61 öffnend angreift, die ihrerseits die Rollen 38 und 39 in Lüftstellung überführen.

Wie insbesondere aus einem Vergleich der Fig. 3 mit der Fig. 5 (bzw. der Fig. 7 mit der Fig. 9) hervorgeht, sind zur Freigabe des Umreifungsmittels 14 nur sehr geringe Verschwenkwege erforderlich. Die vom Band 14 ausgeübte Kraft, die notwendig ist, um aus dem Antrieb des Zusatzförderers 37 freizukommen, wird im wesentlichen durch die einstellbare Kraft der Feder 54 bestimmt. Diese Kraft ist in jedem Falle so groß, daß ein zuverlässiges, reibschlüssiges Fördern des Umreifungsmittels 14 durch die Rollen 38 und 39 möglich ist, andererseits so niedrig, daß die Pressung der Rollen 38 und 39 an den schmalen Längskanten 14' des Umreifungsmittels 14 nicht ausreicht, um nachteilige Längsknickungen oder - wellungen des insbesondere bandförmigen Umreifungsmittels hervorzurufen.

Soweit die Beschreibung der Erfindung anhand eines vorzugsweise im Querschnitt flachrechteckigen Bandes beschrieben worden ist, versteht es sich nach nunmehr umfassender Kenntnis der Erfindung und ihrer Eigenschaften von selbst, daß auch schnurförmiges Umreifungsmittel ohne weiteres mit Hilfe des Zusatzförderers 37 verwendet werden könnte.

## Patentansprüche

1. Vorrichtung (10) zum Umreifen von Packgut (11) mittels eines bandförmigen Umreifungsmittels (14), insbesondere thermoplastischen Kunststoffbandes, mit einem Umreifungsmittel-Führungsrahmen (31), durch den mittels einer Umreifungsmittel-Fördereinrichtung (25) das Umreifungsmittel (14) zur Umrundung des Packguts (11) längs einer Umlaufbahn vorgeschoben wird, und mit einem Verschlußaggregat (18) für die Enden des aus dem Umrelfungsmittel-Führungsrahmen (31) befreiten, um das Packstück (11) gestrafften Umreifungsmittels (14), wobei der Umreifungsmittel-Fördereinrichtung (25) ein Umreifungsmittel-Zusatzförderer (37) nachgeschaltet ist, der den voreilenden Bandbereich unterstützend durch den Umreifungsmittel-Führungsrahmen (31) schiebt und ein reibschlüssig am Umreifungsmittel (14) angreifendes Rollenpaar (38, 39) umfaßt, dessen Rollen (38, 39) mit ihren im wesentlichen prismatischen Umfangsprofilen vornehmlich reibschlüssig an den Schmalseiten bzw. Längskanten (14') des Umreifungsmittels (14) angreifen und wobei wenigstens eine Rolle (38; 39) gegen Wirkung einer die Rollen (38, 39) gegen das Umreifungsmittel (14) belastenden Feder (57) lediglich infolge Querzugs (Pfeil 60) des aus dem Umreifungsmittel-Führungsrahmen (31) freikommenden Umreifungsmittels (14) aus der Umreifungsmittel-Bewegungsbahn zur Seite weg bewegbar ist, dadurch gekennzeichnet, daß jede Rolle (38, 39) an dem einen Ende einer Rollenachse (40, 41) angeordnet ist, welche von einer entfernt von der Rolle (38, 39) schwenkgelagerten Aufnahme (48, 49) gehalten ist, und daß die Rollen (38, 39) derart miteinander synchronisiert sind, daß das Ausschwenken der einen Rolle (38 bzw. 39) zwangsweise dazu führt, daß die zweite Rolle (39 bzw. 38) entsprechend ausgeschwenkt wird.

2. Vorrichtung nach Anspruch 1, dadurch gekennzeichnet, daß dem Zusatzförderer (37) wenigstens eine den Umreifungsmittel-Führungsrahmen (31) nach innen abdeckende, ausschwenkbare Klappe (61 bzw. 62) zugeordnet ist, eine der lüftbaren Rollen (38 bzw. 39) bewegungseinheitlich mit der Klappe (61 bzw. 62) verbunden ist und die Rollen (38, 39) infolge Querzugs (Pfeil 60) des Umreifungsmittels (14) an der Klappe (61 bzw. 62) lüften.

3. Vorrichtung nach Anspruch 1 oder 2, dadurch gekennzeichnet, daß jeweils beide Rollen (38, 39) bzw. beide Klappen (61) gegeneinander abgefedert sowie in symmetrischer Anordnung zur Längsmitte der Führungsbahn bzw. des Umreifungsmittels (14) schwenkbar aufeinander zu bzw. voneinander weg (Pfeile 52, 53) gelagert sind.

4. Vorrichtung nach einem der vorhergehenden Ansprüche, dadurch gekennzeichnet, daß die Rollen (38, 39) mittels einer krafteinstellbaren Zugfederanordnung (54, 55) gegeneinander gespannt sind.

5. Vorrichtung nach einem der vorhergehenden Ansprüche, dadurch gekennzeichnet, daß den Rollen (38, 39) verstellbare Anschlagmittel (56, 57) zur Einstellung der Rollen-Spaltweite sowie ggf. zur Seitenjustierung des Rollenspalts zugeordnet sind.

6. Vorrichtung nach einem der vorhergehenden Ansprüche, dadurch gekennzeichnet, daß die Rollen (38, 39) mittels am jeweils anderen Ende der Rollenachse (40, 41) angebrachten Reib- oder Zahnrädern (46, 47) zwangsgekuppelt sind.

## Claims

1. Device (10) for strapping goods (11) by means of a ribbon-like strapping means (14), in particular thermoplastic tape, comprising a strapping means guide frame (31) through which the strapping means (14) is advanced along a circular path by means of a strapping means conveyor means (25) in order to loop around the goods (11), and a closing unit (18) for the ends of the strapping means (14) freed from the strapping means guide frame (31) and tightened around the goods (11), wherein the strapping means conveyor means (25) is followed by an additional strapping means conveyor (37) which carries the leading region of the tape through the strapping means guide frame (31) and includes a roller pair (38, 39) bearing frictionally against the strapping means (14), the rollers (38, 39) of which bear predominantly frictionally against the narrow sides or longitudinal edges (14') of the strapping means (14) via their substantially prismatic profiles and wherein at least one roller (38; 39) can be moved away to the side out of the path of motion of the strapping means against the action of a spring (57) loading the rollers (38, 39) relative to the strapping means (14) solely as a result of transverse tension (arrow 60) of the strapping means (14) freed from the strapping means guide frame (31), characterised in that each roller (38, 39) is arranged at one end of a roller axis (40, 41) held by a swivel-mounted holder (48, 49) remote from the roller (38, 39) and that the rollers (38, 39) are synchronised with one another in such a manner that, when one roller (38 or 39) swings out, the second roller (39 or 38) necessarily swings out in a corresponding manner.

2. Device according to claim 1, characterised in that at least one swing-out flap (61 or 62) covering the strapping means guide frame (31) towards the inside is associated with the additional conveyor (37), one of the ventilable rollers (38 or 39) is connected to move as one unit with the flap (61 or 62) and the rollers (38, 39) are ventilated as a result of transverse tension applied to the flap (61 or 62) by the strapping means (14) (arrow 60).

3. Device according to claim 1 or claim 2, characterised in that the two rollers (38, 39) or the two flaps (61) are spring-mounted relative to one another and are mounted to swing towards one another or away from one another (arrows 52, 53) in a symmetrical arrangement relative to the longitudinal centre of the guide path or the strapping means (14).

4. Device according to one of the preceding claims, characterised in that the rollers (38, 39) are tensioned relative to one another by means of a tension spring arrangement (54, 55) with adjustable force.

5. Device according to one of the preceding claims, characterised in that adjustable stop means (56, 57) for adjustment of the roller nip width and, if necessary, for lateral adjustment of the roller nip are associated with the rollers (38, 39).

6. Device according to one of the preceding claims, characterised in that the rollers (38, 39) are positively coupled by means of friction or gear wheels (46, 47) mounted at the respective other ends of the roller axes (40, 41).

## Revendications

1. Dispositif (10) de sanglage de produit d'emballage (11) à l'aide d'un moyen de sanglage en forme de bande (14), en particulier d'une bande de matière thermoplastique, comprenant un cadre (31) de guidage du moyen de sanglage par lequel un dispositif (25) de transport du moyen de sanglage fait avancer le moyen de sanglage (14) de manière qu'il entoure le produit d'emballage (11) le long d'une voie périphérique, et comprenant un groupe (18) d'assujettissement des extrémités du moyen de sanglage (14) libéré du cadre (31) de guidage du moyen de sanglage et tendu autour de la pièce d'emballage (11), un transporteur auxiliaire (37) du moyen de sanglage qui est monté en aval du dispositif (25) de transport du moyen de sanglage l'assistant en poussant la partie amont de la bande dans le cadre (31) de guidage du moyen de sanglage et comprenant un groupe de deux galets (38, 39) attaquant par frottement le moyen de sanglage (14) et dont les galets (38, 39) attaquent par leurs profilages circonférentiels sensiblement prismatiques de préférence par friction les côtés étroits ou les bords longitudinaux (14') du moyen de sanglage (14) et au moins un galet (38 ; 39) pouvant être écarté vers le côté, pour être éloigné de la voie de déplacement du moyen de sanglage, uniquement sous l'effet d'une traction transversale (flèche 60) du moyen de sanglage (14), qui émerge librement du cadre (31) de guidage du moyen de sanglage, à l'encontre de l'action d'un ressort (57) serrant les galets (38, 39) contre le moyen de sanglage (14), caractérisé en ce que chaque galet (38, 39) est disposé à l'une des extrémités d'un axe de galet (40, 41) qui est maintenu par un support (48, 49) monté pivotant à distance des galets (38, 39), et en ce que les galets (38, 39) sont synchronisés l'un avec l'autre de manière que le basculement vers l'extérieur de l'un des galets (38 ou 39) provoque automatiquement un basculement correspondant vers l'extérieur du deuxième galet (39 ou 38).

2. Dispositif selon la revendication 1, caractérisé en ce qu'au moins un volet (61 ainsi que 62) pouvant subir un basculement vers l'extérieur et recouvrant vers l'intérieur le cadre (31) de guidage du moyen de sanglage est associé au transporteur auxiliaire (37), l'un des galets pouvant être écarté (38 ou 39) est relié au volet (61 ou 62) de manière à être déplaçable avec lui et les galets (38, 39) s'écartent par suite de la traction transversale (flèche 60) que le moyen de sanglage (14) exerce sur le volet (61 ou 62).

3. Dispositif selon la revendication 1 ou 2, caractérisé en ce chacun des deux galets (38, 39) ainsi que chacun des deux volets (61) qui sont soumis à une force élastique tendant à les rapprocher et qui sont disposés symétriquement par rapport à la ligne de symétrie longitudinale de la voie de guidage ou du moyen de sanglage (14) sont montés pivotants pour être rapprochés et écartés l'un de l'autre (flèches 52, 53).

4. Dispositif selon l'une des revendications précédentes, caractérisé en ce que les galets (38, 39) sont serrés l'un contre l'autre au moyen d'un dispositif à ressorts de traction (54, 55) dont la force est réglable.

5. Dispositif selon l'une des revendications précédentes, caractérisé en ce que des moyens réglables de butée (56, 57) sont associés aux galets (38, 39) pour le réglage de la largeur de l'intervalle séparant les galets ainsi qu'éventuellement pour l'ajustement latéral de l'intervalle séparant les galets.

6. Dispositif selon l'une des revendications précédentes, caractérisé en ce que les galets (38, 39) sont accouplés à force par des roues à friction ou des roues dentées (46, 47) montées respectivement à l'autre extrémité de l'axe (40, 41) de chaque galet.
